# EUROPÄISCHE PATENTSCHRIFT

(11) **EP 2 407 624 B1**
(45) Veröffentlichungstag und Bekanntmachung des Hinweises auf die Patenterteilung: **25.03.2015**
(21) Anmeldenummer: 11171871.4
(22) Anmeldetag: 29.06.2011
(51) Int. Cl.: E05F 11/32

(54) **Profil für eine Steuerstange für Schiebefenster und -türen**
Profile for a control rod for sliding windows and doors
Profil pour une tige de commande pour fenêtres et portes coulissantes

(30) Priorität: 17.07.2010 DE 202010010329 U
(43) Veröffentlichungstag der Anmeldung: 18.01.2012
(73) Patentinhaber: ROTO FRANK AG, 70771 Leinfelden-Echterdingen (DE)
(72) Erfinder: Fingerle, Stefan, 72768 Rommelsbach (DE)
(74) Vertreter: Kohler Schmid Möbus

(56) Entgegenhaltungen:
- EP-A1- 1 688 573
- DE-U1- 29 611 580
- FR-A1- 2 883 903
- GB-A- 1 555 317

## Beschreibung

Die Erfindung betrifft einen Beschlag für Schiebefenster und Schiebetüren . mit einer von einem Profil gebildeten Steuerstange, . mit einem Lagerelement, in welchem die Steuerstange um ihre Längsachse drehbar gelagert ist und welches mit einer Lageröffnung versehen ist, durch welche die Steuerstange hindurchtritt sowie . mit Funktionselementen, welche durch eine Drehbewegung der Steuerstange um ihre Längsachse und die Übertragung dieser Drehbewegung und -kraft auf die Funktionselemente steuerbar sind, wobei als Funktionselemente ein Steuerhebel sowie eine Befestigungshülse vorgesehen sind und wobei die Befestigungshülse eine Aufnahmeöffnung für die Steuerstange aufweist und die Steuerstange drehfest formschlüssig in der Befestigungshülse aufgenommen ist.

Die Übertragung von Bewegung und Kraft durch die Steuerstange erfolgt regelmäßig durch eine Rotationsbewegung der Steuerstange um ihre Längsachse. Es ist daher erforderlich, die Steuerstange zum einen drehfest mit anderen Funktionselementen zu verbinden, zum anderen die Steuerstange drehbar zu lagern.

Um diese gegensätzlichen Anforderungen zu erfüllen, kann einmal die Steuerstange einen kreisförmigen Querschnitt aufweisen. Es ist dann für eine Kraft- und Bewegungsübertragung erforderlich, entweder an der Steuerstange zusätzliche Profilierungen im Bereich des Anschlusses anzubringen oder den Anschluss kraftschlüssig, also durch Klemmen, auszuführen. Ersteres erfordert zusätzliche Arbeitsschritte, die nicht wirtschaftlich durchzuführen sind. Die zweite Möglichkeit erlaubt keinen dauerhaft zuverlässigen Anschluss, auch sind dabei leicht zueinander verdrehte Anschlüsse und Schlupf bei der Übertragung nicht auszuschließen, was zu einer schlechten, weil nicht synchronen Ansteuerung der Funktionselemente führen würde.

Andersrum wäre es auch möglich, die Steuerstange mit einem mehreckigen Querschnitt auszuführen. Dann wäre eine aufwendige Lagerung erforderlich, um die Drehbarkeit zu gewährleisten. Eine solche Lagerung wäre nicht wirtschaftlich durchführbar.

Weiterhin ist es erforderlich, die Steuerstange in ihrer Längsausdehnung den Maßen des Schiebefensters oder -tür anzupassen. Da Fenster und Türen nicht in festen Maßen gefertigt werden, ist es nicht möglich, zumindest nicht wirtschaftlich, sämtliche denkbaren Maße vorrätig zu halten. Es ist daher für die Profile der Fensteroder Türrahmen sowie die im Rahmen eingebauten Beschlagsteile schon seit Längerem üblich, nur verschiedene abgestufte Längen vorrätig zu halten und diese bedarfsweise auf die tatsächlich erforderliche Länge zu kürzen. Um auf die gleiche Weise bei einer Steuerstange zu verfahren, darf nur ein Ende der Steuerstange für einen Einbau ausgestaltet sein. Anderenfalls müssten nach dem Kürzen, zum Beispiel durch Absägen, weitere aufwendige Arbeitsschritte erfolgen, um die Steuerstange verwenden zu können, was aus wirtschaftlichen Gründen unerwünscht wäre.

Ein gattungsgemäßer Beschlag ist bekannt aus EP 1 688 573 A1. Diese Druckschrift offenbart einen Beschlag, mittels dessen ein Flügel an einen Blendrahmen eines Schiebefensters oder einer Schiebetür angebunden und gegenüber dem Blendrahmen parallel ausstellbar ist. Die Verbindung zwischen dem Flügel und dem Blendrahmen wird unter anderem über einen ersten unteren Lenker und einen ersten oberen Lenker hergestellt, wobei der erste untere Lenker der schließseitigen unteren Ecke und der erste obere Lenker der schließseitigen oberen Ecke des Flügels zugeordnet ist. Die sich in horizontaler Richtung erstreckenden Lenker sind jeweils mit einem vertikalen Lagerbolzen versehen, der seinerseits in einem flügelseitigen Lagerteil drehbar gelagert ist. An ihren von den Lenkern abliegenden und aus den Lagerteilen herausragenden Enden sind die im Übrigen einen Kreisquerschnitt aufweisenden Lagerbolzen jeweils mit einer Abflachung versehen. Mit den abgeflachten Enden greifen der obere Lagerbolzen in eine obere Hülsenkupplung und der untere Lagerbolzen in eine untere Hülsenkupplung ein. Die Hülsenkupplungen besitzen eine Durchgangsbohrung mit einem Querschnitt, welcher dem Querschnitt der abgeflachten Enden der Lagerbolzen entspricht. Von der den abgeflachten Enden der Lagerbolzen gegenüberliegenden Seite her greift in die obere Hülsenkupplung und die untere Hülsenkupplung eine Welle ein, deren Querschnitt gleichfalls dem Querschnitt der Durchgangsbohrung der Hülsenkupplungen entspricht. Mittels der Hülsenkupplungen werden die Lagerbolzen und über diese die Lenker an der Welle befestigt, wobei sich aufgrund der Querschnittsgeometrie der Durchgangsbohrung der Hülsenkupplungen sowie der abgeflachten Enden der Lagerbolzen und der Welle eine drehfeste Verbindung zwischen der Welle und den Lenkern ergibt.

Ausgehend von dem gattungsgemäßen Stand der Technik besteht die Aufgabe der vorliegenden Erfindung darin, einen Beschlag für Schiebefenster und Schiebetüren bereitzustellen, an welchem Funktionselemente mit geringem konstruktivem Aufwand funktionssicher steuerbar sind.

Gelöst wird diese Aufgabe dadurch den Beschlag gemäß Patentanspruch 1. Die Steuerstange des erfindungsgemäßen Beschlages wird von einem Profil gebildet, das mehreckige und kreisförmige Elemente verbindet. Insbesondere ist der Querschnitt in seiner Grundform quadratisch ausgeführt. Die Ecken des Quadrats sind kreisförmig gerundet, wobei alle Rundungen auf derselben Kreisbahn liegen und der Mittelpunkt der Kreisbahn dem Mittelpunkt des Quadrats entspricht. Auf diese Weise sind sowohl ein formschlüssiger und damit spiel- und schlupffreier Anschluss zur Bewegungs- und Kraftübertragung als auch eine Drehlagerung möglich. Da beim Quadrat alle Seiten gleich sind und da auch die Rundungen gleich sind, kann die so gestaltete Steuerstange in jeder beliebigen Position eingebaut werden, ohne dass es zu Beeinträchtigungen der Funktion kommt.

Die so gestaltete Steuerstange kann sehr einfach als Strangpress- oder Walzprofil hergestellt werden, so dass verschiedene metallische Werkstoffe für die Herstellung verwendet werden können. Es ist auch denkbar, nichtmetallische Werkstoffe zu verwenden. In ein Ende eines Abschnitts des Steuerstangenprofils kann eine Befestigungsmöglichkeit, zum Beispiel eine Gewindebohrung, für ein weiteres Funktionsteil eingebracht werden. Das andere Ende hingegen weist keine besondere Ausgestaltung auf, so dass an diesem Ende ohne weitere Arbeitsschritte Kürzungen auf die benötigte Länge vorgenommen werden können.

Weitere Einzelheiten sind in der folgenden Beschreibung und in den folgenden Zeichnungen sowie den Ansprüchen enthalten. In den Zeichnungen tragen gleiche Teile gleiche Bezugszeichen.
- **Fig. 1**: zeigt eine perspektivische Ansicht der erfindungsgemäßen Steuerstange mit den verschiedenen Anschlüssen,
- **Fig. 2**: zeigt einen Querschnitt durch die Steuerstange,
- **Fig. 3**: zeigt einen drehfesten Anschluss der Steuerstange an ein Funktionselement und
- **Fig. 4**: zeigt eine drehbare Lagerung der Steuerstange

**Fig. 1** zeigt eine Anordnung (1) mit einer erfindungsgemäßen Steuerstange (2) und mit weiteren Funktionsteilen sowie einem Lagerelement (4). Die Anordnung (1) ist Bestandteil eines Beschlages für Schiebefenster und -türen.

Zu erkennen ist, dass die Steuerstange (2) an ihrem in der Zeichnung oberen Ende eine Befestigungsmöglichkeit (3), hier ausgeführt als Gewindebohrung zum Anschluss eines mittels der Steuerstange (2) ansteuerbaren Funktionselementes aufweist. Weiter ist zu erkennen, dass die Steuerstange (2) von einem Profil gebildet ist, das einen mehreckigen, vorzugsweise quadratischen Querschnitt aufweist, dessen Ecken abgerundet sind. Die Steuerstange (2) ist an einem Lagerelement (4) drehbar gelagert, das zum Durchtritt der Steuerstange (2) mit einer Lageröffnung (5) versehen ist.

Am oberen Ende der Steuerstange (2) ist als mittels der Steuerstange (2) ansteuerbares Funktionselement eine Steuerhülse (6) angeordnet, die zum Durchtritt der Steuerstange (2) eine Profilöffnung (7) aufweist. Weiterhin weist die Steuerhülse (6) einen Steuerstift (8) auf, der außermittig zur Steuerstange (2) angeordnet ist und in eine Steuerbohrung (10) in einem Steuerhebel (9) eingreift, der ein weiteres mittels der Steuerstange (2) ansteuerbares Funktionselement bildet und über den eine Übertragung von Drehbewegung und -kraft zu weiteren, nicht dargestellten Funktionselementen möglich ist. Der Steuerhebel (9) weist eine weitere Bohrung (11) auf, durch die der Steuerhebel (9) mit Hilfe eines Befestigungsmittels (12), hier einer Schraube, und der Befestigungsmöglichkeit (3) mit der Steuerstange (2) verbunden ist.

Am gegenüberliegenden Ende der Steuerstange (2) ist als weiteres mittels der Steuerstange (2) ansteuerbares Funktionselement eine Befestigungshülse (13) angeordnet, welche sowohl der Übertragung von Drehbewegung und -kraft der Steuerstange (2) als auch der vertikalen Positionierung der Steuerstange (2) dient. Dazu weist die Befestigungshülse (13) eine Aufnahmeöffnung (14) auf, die dem Profil der Steuerstange (2), insbesondere den mehreckigen Bestandteilen, angepasst ist. Um die Steuerstange (2) zusätzlich vertikal zu positionieren, sind mehrere Klemmelemente (15), hier dargestellt als Gewindestifte, vorhanden.

In **Fig. 2** ist der Querschnitt des Profils der Steuerstange (2) zu erkennen. Es handelt sich um einen mehreckigen, vorzugsweise quadratischen Querschnitt mit geraden Seitenwänden (16). Die Ecken sind abgerundet, wobei die entstehenden Rundungen (17) sämtlich auf einer Kreisbahn, hier gestrichelt dargestellt, liegen, deren Mittelpunkt mit dem Mittelpunkt des Mehrecks übereinstimmt. Somit erlauben die geraden Seitenwände (16) einen formschlüssig drehfesten Anschluss, während die kreisförmigen Rundungen (17) eine drehbare Lagerung ermöglichen.

Aus **Fig. 3** ist das Zusammenwirken der Steuerstange (2) mit der Steuerhülse (6) zu entnehmen. Die Profilöffnung (7) in der Steuerhülse (6) ist dabei dem Profil der Steuerstange (2) so angepasst, dass den äußeren geraden Seitenwänden (16) der Steuerstange (2) ebenfalls gerade innere Wände (18) der Profilöffnung (7) und den äußeren Rundungen (17) des Profils der Steuerstange (2) kreisförmige innere Rundungen (19) der Profilöffnung (7) entsprechen und miteinander in Anlage kommen. Für eine drehfest formschlüssige Befestigung der Steuerstange (2) in der Steuerhülse (6) sind dabei vorrangig die geraden Wände (16, 18) erforderlich, so dass die kreisförmigen inneren Rundungen (19) auch entfallen können.

Weiterhin ist in **Fig. 3** der außermittig zur Steuerstange (2) und der dort vorhandenen Befestigungsmöglichkeit (3) an der Steuerhülse (6) angeordnete Steuerstift (8) zu erkennen.

**Fig. 4** zeigt das Zusammenwirken der Steuerstange (2) mit dem Lagerelement (4). Die Lageröffnung (5) des Lagerelementes (4) ist derart an das Profil der Steuerstange (2) angepasst, dass die äußeren kreisförmigen Rundungen (17) an einer umlaufenden kreisförmigen inneren Wand (20) des Lagerelementes (4) anliegen. Die geraden Seitenwände (16) der Steuerstange (2) liegen frei ohne Kontakt zu einer anderen Oberfläche. Auf diese Weise kann sich die Steuerstange (2) in dem Lagerelement (4) ungehindert um ihre Längsachse drehen.

In einer Weiterbildung der Erfindung kann die kreisförmige innere Wand (20) durch ein Lager, zum Beispiel ein Wälzlager gebildet werden, was allerdings mit erhöhtem Aufwand und Kosten verbunden ist.

## Patentansprüche

1. Beschlag für Schiebefenster und Schiebetüren,
. mit einer von einem Profil gebildeten Steuerstange (2),
. mit einem Lagerelement (4), in welchem die Steuerstange (2) um ihre Längsachse drehbar gelagert ist und welches mit einer Lageröffnung (5) versehen ist, durch welche die Steuerstange (2) hindurchtritt sowie
. mit Funktionselementen, welche durch eine Drehbewegung der Steuerstange (2) um ihre Längsachse und die Übertragung dieser Drehbewegung und -kraft auf die Funktionselemente steuerbar sind, wobei als Funktionselemente ein Steuerhebel (9) sowie eine Befestigungshülse (13) vorgesehen sind und wobei die Befestigungshülse (13) eine Aufnahmeöffnung (14) für die Steuerstange (2) aufweist und die Steuerstange (2) drehfest formschlüssig in der Befestigungshülse (13) aufgenommen ist,
**dadurch gekennzeichnet, dass** als weiteres Funktionselement eine Steuerhülse (6) vorgesehen ist, die eine Profilöffnung (7) zum Durchtritt der Steuerstange (2) und außerdem einen außermittig zur Steuerstange (2) angeordneten und in eine Steuerbohrung (10) in dem Steuerhebel (9) eingreifenden Steuerstift (8) aufweist, dass das Profil der Steuerstange (2) aus einem Mehreck mit abgerundeten Ecken besteht, wobei gerade Seitenflächen des Mehrecks und abgerundete Ecken vorhanden sind und die abgerundeten Ecken kreisförmige Rundungen (17) der Steuerstange (2) und die geraden Seitenflächen gerade Seitenwände (16) der Steuerstange (2) ausbilden, dass die Lageröffnung (5) des Lagerelements (4) derart an das Profil der Steuerstange (2) angepasst ist, dass die kreisförmigen Rundungen (17) der Steuerstange (2) an einer umlaufenden kreisförmigen inneren Wand (20) des Lagerelements (4) anliegen und die geraden Seitenwände (16) der Steuerstange (2) freiliegen, so dass die Steuerstange (2) in dem Lagerelement (4) um ihre Längsachse drehbar ist und dass die Profilöffnung (7) der Steuerhülse (6) und die Aufnahmeöffnung (14) der Befestigungshülse (13) derart an das Profil der Steuerstange (2) angepasst sind, dass die geraden Seitenwänden (16) der Steuerstange (2) und gerade innere Wände (18) der Steuerhülse (6) und der Befestigungshülse (13) miteinander zur Anlage kommen, so dass die Steuerstange (2) drehfest formschlüssig in der Steuerhülse (6) und der Befestigungshülse (13) aufgenommen ist.

2. Beschlag nach Anspruch 1, **dadurch gekennzeichnet, dass** sich an dem Profil der Steuerstange (2) gerade Seitenflächen und abgerundete Ecken gegenseitig abwechseln.

3. Beschlag nach einem der vorhergehenden Ansprüche, **dadurch gekennzeichnet, dass** das Mehreck des Profils der Steuerstange (2) ein Quadrat ist.

4. Beschlag nach einem der vorhergehenden Ansprüche, **dadurch gekennzeichnet, dass** die Rundungen der Ecken des Mehreckes des Profils der Steuerstange (2) Abschnitte ein und desselben Kreises sind.

5. Beschlag nach den Ansprüchen 3 und 4, **dadurch gekennzeichnet, dass** der Mittelpunkt des Kreises gleich dem Mittelpunkt des Quadrats ist.

6. Beschlag nach einem der vorhergehenden Ansprüche, **dadurch gekennzeichnet, dass** das Profil der Steuerstange (2) in einem Strangpress- oder Walzverfahren hergestellt worden ist.

7. Beschlag nach einem der vorhergehenden Ansprüche, **dadurch gekennzeichnet, dass** das Profil der Steuerstange (2) aus einem metallischen Werkstoff gefertigt ist.

8. Beschlag nach einem der vorhergehenden Ansprüche, **dadurch gekennzeichnet, dass** das Profil der Steuerstange (2) an einem Ende eine Befestigungsmöglichkeit (3) für ein Funktionselement (9) aufweist.

9. Beschlag nach Anspruch 8, **dadurch gekennzeichnet, dass** die Befestigungsmöglichkeit (3) eine Gewindebohrung ist.

## Claims

1. Fitting for sliding windows and sliding doors,
. having a control rod (2) which is formed by a profile-member,
. having a bearing element (4), in which the control rod (2) is supported rotatably about the longitudinal axis thereof and which is provided with a bearing opening (5), through which the control rod (2) extends, and
. having functional elements which can be controlled by means of a rotational movement of the control rod (2) about the longitudinal axis thereof and the transmission of this rotational movement and force to the functional elements, a control lever (9) and a securing sleeve (13) being provided as functional elements and the securing sleeve (13) having a receiving opening (14) for the control rod (2) and the control rod (2) being received in a rotationally secure, positive-locking manner in the securing sleeve (13), **characterised in that** there is provided as an additional functional element a control sleeve (6) which has a profile opening (7) for the passage of the control rod (2) and furthermore a control pin (8) which is arranged eccentrically relative to the control rod (2) and which engages in a control hole (10) in the control lever (9), **in that** the profile-member of the control rod (2) comprises a polygon with rounded corners, straight lateral faces of the polygon and rounded corners being provided, and the rounded corners forming circular rounded portions (17) of the control rod (2) and the straight lateral faces forming straight side walls (16) of the control rod (2), **in that** the bearing opening (5) of the bearing element (4) is adapted to the profile-member of the control rod (2) in such a manner that the circular rounded portions (17) of the control rod (2) are in abutment with a peripheral circular inner wall (20) of the bearing element (4) and the straight side walls (16) of the control rod (2) are spaced from said inner wall (20) of the bearing element (4) so that the control rod (2) can be rotated in the bearing element (4) about the longitudinal axis thereof and **in that** the profile opening (7) of the control sleeve (6) and the receiving opening (14) of the securing sleeve (13) are adapted to the profile-member of the control rod (2) in such a manner that the straight side walls (16) of the control rod (2) and straight inner walls (18) of the control sleeve (6) and the securing sleeve (13) move into abutment with each other so that the control rod (2) is received in a rotationally secure, positive-locking manner in the control sleeve (6) and the securing sleeve (13).

2. Fitting according to claim 1, **characterised in that** straight lateral faces and rounded corners alternate with each other on the profile-member of the control rod (2).

3. Fitting according to either of the preceding claims, **characterised in that** the polygon of the profile-member of the control rod (2) is a square.

4. Fitting according to any one of the preceding claims, **characterised in that** the rounded portions of the corners of the polygon of the profile-member of the control rod (2) are portions of one and the same circle.

5. Fitting according to claims 3 and 4, **characterised in that** the centre point of the circle is the same as the centre point of the square.

6. Fitting according to any one of the preceding claims, **characterised in that** the profile-member of the control rod (2) has been produced with an extrusion method or rolling method.

7. Fitting according to any one of the preceding claims, **characterised in that** the profile-member of the control rod (2) is produced from a metal material.

8. Fitting according to any one of the preceding claims, **characterised in that** the profile-member of the control rod (2) has at one end a securing member (3) for securing a functional element (9).

9. Fitting according to claim 8, **characterised in that** the securing member (3) is a threaded hole.

## Revendications

1. Ferrure pour fenêtres coulissantes et portes coulissantes,
- avec une tige de commande (2) formée par un profilé,
- avec un élément formant palier (4), dans lequel la tige de commande (2) est montée à rotation autour de son axe longitudinal et qui est pourvu d'une ouverture de palier (5) à travers laquelle passe la tige de commande (2),
- et avec des éléments fonctionnels qui peuvent être commandés par un mouvement de rotation de la tige de commande (2) autour de son axe longitudinal et par la transmission de ce mouvement et de cette force de rotation aux éléments fonctionnels, sachant qu'il est prévu comme éléments fonctionnels un levier de commande (9) et une douille de fixation (13) et sachant que la douille de fixation (13) présente une ouverture réceptrice (14) pour la tige de commande (2) et que la tige de commande (2) est reçue en solidarité de rotation par engagement positif dans la douille de fixation (13),
**caractérisée en ce qu'**il est prévu comme élément fonctionnel supplémentaire une douille de commande (6) qui présente une ouverture profilée (7) pour le passage de la tige de commande (2) et en outre une broche de commande (8) disposée excentriquement par rapport à la tige de commande (2) et s'engageant dans un perçage de commande (10) ménagé dans le levier de commande (9), **en ce que** le profil de la tige de commande (2) consiste en un polygone à coins arrondis, sachant que des faces latérales rectilignes du polygone et des coins arrondis sont présents et que les coins arrondis forment des arrondis circulaires (17) de la tige de commande (2) et les faces latérales rectilignes forment des parois latérales rectilignes (16) de la tige de commande (2), **en ce que** l'ouverture de palier (5) de l'élément formant palier (4) est adaptée au profil de la tige de commande (2) de telle sorte que les arrondis circulaires (17) de la tige de commande (2) s'appliquent contre une paroi intérieure circulaire entourante (20) de l'élément formant palier (4) et que les parois latérales rectilignes (16) de la tige de commande (2) sont dégagées, de sorte que la tige de commande (2) est rotative autour de son axe longitudinal dans l'élément formant palier (4), et **en ce que** l'ouverture profilée (7) de la douille de commande (6) et l'ouverture réceptrice (14) de la douille de fixation (13) sont adaptées au profil de la tige de commande (2) de telle sorte que les parois latérales rectilignes (16) de la tige de commande (2) et les parois intérieures rectilignes (18) de la douille de commande (6) et de la douille de fixation (13) viennent en application mutuelle, de sorte que la tige de commande (2) est reçue en solidarité de rotation par engagement positif dans la douille de commande (6) et dans la douille de fixation (13).

2. Ferrure selon la revendication 1, **caractérisée en ce que** des faces latérales rectilignes et des coins arrondis alternent entre eux sur le profil de la tige de commande (2).

3. Ferrure selon l'une des revendications précédentes, **caractérisée en ce que** le polygone du profil de la tige de commande (2) est un carré.

4. Ferrure selon l'une des revendications précédentes, **caractérisée en ce que** les arrondis des coins du polygone du profil de la tige de commande (2) sont des tronçons d'un seul et même cercle.

5. Ferrure selon les revendications 3 et 4, **caractérisée en ce que** le centre du cercle est également le centre du carré.

6. Ferrure selon l'une des revendications précédentes, **caractérisée en ce que** le profilé de la tige de commande (2) a été fabriqué par une opération d'extrusion ou de laminage.

7. Ferrure selon l'une des revendications précédentes, **caractérisée en ce que** le profilé de la tige de commande (2) est fabriqué en un matériau métallique.

8. Ferrure selon l'une des revendications précédentes, **caractérisée en ce que** le profilé de la tige de commande (2) présente à une extrémité une possibilité de fixation (3) pour un élément fonctionnel (9).

9. Ferrure selon la revendication 8, **caractérisée en ce que** la possibilité de fixation (3) est un perçage fileté.
